# EUROPÄISCHE PATENTSCHRIFT

(11) **EP 0 429 015 B1**
(45) Veröffentlichungstag und Bekanntmachung des Hinweises auf die Patenterteilung: **20.10.1993**
(21) Anmeldenummer: 90121939.4
(22) Anmeldetag: 16.11.1990
(51) Int. Cl.: B65D 25/06

(54) **Unterteilbarer Lagerbehälter für Kleinteile o.dgl.**
Subdivisible storage container for small components or the like
Récipient de stockage subdivisible pour petits objets ou similaires

(30) Priorität: 21.11.1989 DE 8913760 U
(43) Veröffentlichungstag der Anmeldung: 29.05.1991
(73) Patentinhaber: Gruber, Horst, D-83603 Holzkirchen (DE)
(72) Erfinder: Gruber, Horst, D-83603 Holzkirchen (DE)
(74) Vertreter: Drost, Peter Dipl.-Ing.

(56) Entgegenhaltungen:
- DE-A- 2 644 004
- DE-A- 2 739 891
- FR-A- 2 501 634

## Beschreibung

Die Erfindung betrifft einen unterteilbaren Lagerbehälter für Kleinteile odgl., vorzugsweise Lagerkasten,mit in Nuten einschiebbaren Zwischenwänden.

Derartige Lagerkästen werden in großen Mengen zum Aufbewahren von Bauteilen bis zu kleinsten Abmessungen in Industrie (Fabriklager) und Handel (Ersatzteillager) verwendet.

Bekannte Zagerkästen bestehen aus Kunststoff z.B. Polypropylen und besitzen in den Innenwänden senkrecht verlaufende Nuten, in welche zur Längs- und/oder Querunterteilung Zwischenwände von oben her eingeschoben werden können. Diese Zwischenwände können mit Etiketten versehen werden und sollen verhindern, daß die zwischen diesen aufbewahrten Teile unterschiedlicher Abmessungen durcheinander geraten und neu sortiert werden müssen. Die Verwechslung von z.B. kleinen Schrauben mit geringfügig anderen Abmessungen oder aus unterschiedlichem Material in der Fertigung kann zu kostspieligen Fabrikationsfehlern führen. Daher ist ein guter Sitz der Zwischenwände bei gleichzeitiger leichter Auswechselbarkeit bei Lagerkästen zum Aufbewahren von Kleinteilen von Bedeutung. Ferner ist zu berücksichtigen, daß die in großer Zahl verwendeten Lagerkästen nicht nur der Aufbewahrung in Lagerregalen und dem Transport von Teilen dienen,sondern in der Werkstatt, am Arbeitsplatz oder auch an einer automatischen Fertigungsstraße Teile bereit halten sollen, wobei der Zugriff auch durch einen Roboter ausgeführt werden kann. Daher ist eine variable Innenunterteilung durch Wände mit festem Sitz von Bedeutung. Hierbei sollen die Zwischenwände nur mit einem definierten Kraftaufwand auswechselbar sein.

Aus der DE-A-27 39 891 ist es bekannt, bei Apotheken Schubkästen flexible Teilerwände vorzusehen, die einseitig an einem Träger, gegebenenfalls auf der Außenseite der Kastenwand festklemmbar sind, so daß nach Lösen der Klemmverbindung ein kontinuierliches Verschieben des Teilers in Längsrichtung des Kastens möglich ist. Schon wegen dieser Befestigungsmittel überragen die Teilerwände die Außenwände der Schubkästen, so daß ein Aufeinanderstapeln nicht möglich ist. Ferner sind die Teiler biegsam und nicht in Nuten dicht abschließend ausgeführt. Auch steht bei diesen Schubkästen seitlich und oberhalb vom Kasten genügend Platz zur Verfügung, so daß besonders raumsparende Befestigungsmittel der Teiler nicht nötig sind. Für die obengeschilderten Anwendungszwecke sind diese Kästen nicht geeignet.

Bei dem Lagerkasten nach der Erfindung sind demgegenüber neben dem Erfordernis der Stapelharkeit dicht abschließende Zwischenwände, die zumindest seitlich in Nuten geführt sind notwendig. Da diese Kästen dicht neben und übereinander gelagert werden, steht für Befestigungsmittel der Zwischenwände kein zusätzlicher Raum zur Verfügung. Der Erfndung liegt die Aufgabe zugrunde, eine auch bei Verwindung des Kastens sichere, lösbare Befestigung der Zwischenwände zu schaffen, die keinen zusätzlichen Raumbedarf erfordert.

Bekannt sind Zwischenwände, die mit Hilfe einer seitlich angebrachten Verdickung in der Nut des Kastens festgeklemmt werden können. Diese Befestigung ist indessen wegen der Abnutzung nicht zuverlässig. Demgemäß besteht die Gefahr auch bei verhältnismäßig geringer mechanischen Beanspruchung oder unsymmetrischer Auflage des gefüllten Kastens auf der Unterlage, daß die Zwischenwände sich nach oben verschieben, und der Kasteninhalt unter die Zwischenwände gerät und sich miteinander vermengt.

Mit der Erfindung werden die geschilderten Nachteile beseitigt.

Die Erfindung besteht bei einem Lagerkasten mit einsetzbaren Zwischenwänden, die an ihrem oberen Rand mit federnden Rastvorrichtungen versehen sind, welche hinter einer Kante an der Seitenwand des Kastens in ihrer Endstellung eingreifen, darin, daß die zwischenwände in Nuten des Lagerbehälters eingeschoben werden, daß die Rastvorrichtungen als Federzungen ausgebildet sind, die seitlich am oberen Rand der Zwischenwand sich nach unten erstreckend befestigt und breiter als die Stärke der Zwischenwand ausgeführt sind, indem eine Nut, in der die Zwischenwand eingesetzt ist, im oberen Teil der Wand des Kastens bzw. in einer dort angebrachten Verstärkungsrippe einen erweiterten Teil besitzt, derart, daß die Federzunge aufgenommen wird. Dabei ist die genannte Führungsnut über ihre Länge vom Boden bis zu einem Absatz auf der Innenseite der Wand des Kastens als ein im wesentlichen der Stärke der Zwischenwand entsprechender Schlitz ausgeführt.

Bei einer bevorzugten Ausführungsform ist eine Verstärkung am Ende der Federzunge vorgesehen, die in Endstellung der Zwischenwand hinter einen Vorsprung eingreift, in dessen Nähe die Wand des Kastens eine öffnung aufweist, derart, daß die Entriegelung durch Druck auf die Federzunge von außen her vorgenommen werden kann.

Zur Verbesserung der Sicherheit des Sitzes der Zwischenwand kann die Anordnung derart getroffen werden, daß bei in Eingriff befindlicher Rastvorrichtung der obere Rand der Zwischenwand mit einem umlaufenden Rand des Kastens abschließt. Das bedeutet, daß die Zwischenwände eine solche Höhe aufweisen, daß der obere Rand derselben den umlaufenden Stapelrand des Kastens bei voll eingeschobener Zwischenwand nicht überragt. Dabei kann gleichzeitig die Zwischenwand auf dem Grund einer im Boden des Kastens angebrachten Nut aufsitzen. Die geschilderte Anordnung hat den Vorteil, daß leicht erkennbar ist, ob die Zwischenwand ihren ordnungsgemäßen, eingerasteten, dichten Sitz eingenommen hat.

Die Erfindung und weitere Einzelheiten sind nachstehend anhand der Zeichnungen beispielsweise erläutert.

Es zeigen
die Fig.1 bis 3 jeweils eine der drei Phasen beim Einsetzen einer Zwischenwand mit dem Rastvorgang,
Fig.4 in perspektivischer Ansicht die verbreiterte Nut zur Aufnahme der Federzunge,
Fig.5 die Verbindung der Federzungen mit einem verbreiterten Rand an der Oberseite einer Zwischenwand,
Fig.6 eine gemäß Fig.5 gestaltete Zwischenwand im eingerasteten Zustand,
Fig.7 einen Lagerkasten mit eingesetzter Zwischenwand,
Fig.8 einen Sichtlagerkasten mit Längsunterteilung,
Fig.9 und Fig. 10 Ausführungsformen von Rastvorrichtungen,
Fig.11 einen Lager- und Transportbehälter mit Zwischenwand.

In den Fig.1 bis 6 ist mit 1 jeweils ein Lagerkasten aus Kunststoff bezeichnet, der nur ausschnittsweise dargestellt ist. Zum Einsetzen einer Zwischenwand 2 besitzt der Lagerkasten 1 eine mit 5 bezeichnete Nut, in deren Ebene dieser Kasten in Fig.1 bis 3 geschnitten dargestellt ist. Die Zwischenwand 2 ist mit einer Federzunge 3 versehen, die beim Einschieben der Zwischenwand in die Nut 5 zurückgebogen wird, wie aus Fig.2 ersichtlich ist. Ist wie in Fig.3 dargestellt die Zwischenwand 2 vollständig eingesetzt, so rastet die Federzunge 3 mit ihrer Nase 4 hinter der Kante 8 in die Öffnung 9 ein. Die Öffnung 9 gestattet es z.B., bei sehr festsitzenden Zwischenwänden 2 die Federzunge 3 von außen her zu entriegeln. Falls erforderlich kann der Boden des Kastens 1 ebenfalls mit einer Nut versehen werden, in welche der untere Teil der Zwischenwand 2 in der Endstellung eintaucht. Zweckmäßig ist der obere Teil 6 der Nut 5 schwalbenschwanzförmig im Profil verbreitert, um die entsprechend gestaltete Befestigung 7 der Zunge 3 aufzunehmen. Diese Ausgestaltung ist perspektivisch in den Fig.4 bis 6 dargestellt. Zweckmäßig ist im Bereich der Nut 5 bzw.6 die Außenwand des Kastens durch eine Rippe 12 verstärkt, die in den Fig.1 bis 3 ebenfalls im Schnitt dargestellt ist.

Fig.7 zeigt derartige Rippen -dort mit 22 bezeichnet- bei einem Kasten 21, der eine Zwischenwand 23 enthält. Mit 29 ist eine Öffnung bezeichnet, die der in Fig.1 bis 4 dargestellten Öffnung 9 funktionsmäßig entspricht.

Bei dem in Fig.5 und 6 dargestellten Ausführungsbeispiel ist die Verstärkung 7 am oberen Rand der Zwischenwand 2 als Randleiste 10 fortgesetzt. Die Randleiste 10 ermöglicht eine verbesserte Handhabung beim Einsetzen und Herausziehen der Zwischenwand 2.

Die Fig.8 zeigt einen sogenannten Sichtlagerkasten 31, dessen Vorderseite Einblick auf das Lagergut ermöglicht, wenn mehrere Kästen übereinander gestapelt sind. Zur Längsunterteilung ist eine Zwischenwand 33 vorgesehen, die mit ihren an den Enden angebrachten Rastvorrichtungen in Durchbrüche 35, 36 in der Umrandung 37 des Kastens 31 eingehängt werden kann. Die Zwischenwand 33 kann ferner in nichtdargestellten Nuten in den Seitenwänden oder im Boden zusätzlich im Bedarfsfalle geführt werden.

Die Zwischenwand 33 ist mit den in Fig.9 und Fig.10 vergrößert dargestellten Rastvorrichtungen ausgestattet, die aus Federzungen 30 bzw.39 bestehen. Die Randleiste 34 der Zwischenwand 33 schließt bündig mit der umlaufenden Randleiste 37 ab, wenn die Federzungen 30 und 39 in die Ausschnitte 35 und 36 eingeführt und dort an der unteren Kante 41 des umlaufenden Randes 40 bzw. einer Verstärkung 42 odgl. an der Rückseite des Etikettenträgers 43 eingerastet sind. Führungsstücke 38, 44 sorgen für einen festen Sitz der Zwischenwand 33 im Bereich der Ausschnitte 35 und 36, so daß Führungsnuten in den Wänden des Kastens 31 entfallen können.

Die in Fig.9 und 10 gezeigten Rastvorrichtungen eignen sich auch für andere Kästen bzw. Behälter. Zweckmäßig ist die Anordnung wie in Fig.9 derart getroffen, daß die Randleiste 34 der Zwischenwand 33 zwar bündig mit einer umlaufenden Randleiste 37 abschließt, andererseits jedoch, wie ebenfalls aus Fig.8 ersichtlich ist, das Aufeinanderstapeln von Kästen nicht beeinträchtigt, was im übrigen auch für den in Fig.7 dargestellten Kasten 21 gilt.

Die Anordnung nach Fig.9 eignet sich beispielsweise für Transportbehälter 45 entsprechend der Darstellung in Fig.11. Dort ist mit 47 eine Zwischenwand bezeichnet, die mit einer Randleiste 48 versehen ist. Die Zwischenwand 47 wird in die Ausschnitte 49 mit ihren Rastvorrichtungen 50 eingesetzt. Die Rastvorrichtung 50 entspricht beispielsweise der Rastvorrichtung 30 in Fig.9. Die Randleiste 48 der Zwischenwand 47 ist in den Ausschnitten 49 gegenüber dem umlaufenden Rand 52 des Behälters 45 etwas abgesenkt, um ein Aufeinanderstapeln mehrerer Behälter 45 zu erleichtern. Der umlaufende Rand 52 ist Bestandteil der umlaufenden Doppelrandverstärkung 46. Zweckmäßig sind die Ausschnitte 49 nach außen hin durch eine Abschlußwand 51 verkleidet. Lediglich nach unten kann das Ende der die Rastvorrichtung 50 bildenden Federzunge herausragen, um gegebenenfalls eine Entriegelung von außen zu erleichtern. Die Anordnung kann je nach Ausbildung der Rastvorrichtung jedoch so getroffen werden, daß die Zwischenwand 47 mittels eines bestimmten Kraftaufwandes herausgezogen werden kann, ohne daß gleichzeitig auf die Rastvorrichtung von außen zur Entriegelung eingewirkt werden muß.

## Patentansprüche

1. Unterteilbarer Lagerbehälter für Kleinteile odgl., vorzugsweise Lagerkastenn, mit einsetzbaren Zwischenwänden, die an ihrem oberen Rand mit federnden Rastvorrichtungen versehen sind, die hinter einer Kante an der Seitenwand des Kastens in ihrer Endstellung eingreifen, dadurch gekennzeichnet, daß die zwischenwände in Nuten des Lagerbehälters eingeschoben werden, daß die Rastvorrichtungen als Federzungen (3,30,39,50) ausgebildet sind, die seitlich am oberen Rand der Zwischenwand (2,23,33,47) sich nach unten erstreckend befestigt und breiter als die Stärke der Zwischenwand (2,23,33,47) ausgeführt sind, indem eine Nut (5), in der die Zwischenwand (2,23,33,47) eingesetzt ist, im oberen Teil der Wand des Kastens (1) bzw. in einer dort angebrachten Verstärkungsrippe (12) einen erweiterten Teil (6) besitzt, derart, daß die Federzunge (3) aufgenommen wird.

2. Lagerbehälter nach Anspruch 1, dadurch gekennzeichnet, daß eine Verstärkung (4) am Ende der Federzunge (3) in Endstellung der Zwischenwand (2) hinter einem Vorsprung (8) eingreift, in dessen Nähe die Wand des Kastens (1) eine öffnung (9) aufweist, derart, daß die Entriegelung durch Druck auf die Federzunge (3) von außen her vorgenommen werden kann.

3. Lagerbehälter nach Anspruch 1 oder 2, dadurch gekennzeichnet, daß die Zwischenwände (2,33) eine solche Höhe aufweisen, daß der obere Rand (10,34) derselben den umlaufenden Stapelrand (11,37) des Kastens (1,31) bei voll eingeschobener Zwischenwand (2,33) nicht überragt.

4. Lagerbehälter nach Anspruch 1 bis 3, dadurch gekennzeichnet, daß im Behälterrand Ausschnitte (35,36,49) vorgesehen sind, in welche die an der Zwischenwand (33,47) angebrachten Rastvorrichtungen (30,39,50) eintauchen und mit einem umlaufenden Verstärkungsrand (40,46) bzw. Etikettenträger (43) in Eingriff gebracht werden.

## Claims

1. Partitionable storage container for small parts or the like, preferably a storage box, having insertable partitions which at their top edge are provided with spring catch devices which in their end position engage behind a lip on the side wall of the box, characterized in that the partitions are inserted into grooves in the storage container and in that the catch devices are in the form of spring tongues (3, 30, 39, 50) which are fastened at the side on the top edge of the partition (2, 23, 33, 47) and extend downwards and are made broader than the thickness of the partition (2, 23, 33, 47), a groove (5), into which the partition (2, 23, 33, 47) is inserted, in the upper part of the wall of the box (1), or in a reinforcing rib (12) provided there, having a widened part (6) such that the spring tongue (3) is received.

2. Storage container according to Claim 1, characterized in that in the end position of the partition (2) a reinforcement (4) at the end of the spring tongue (3) engages behind a projection (8), in the vicinity of which the wall of the box (1) has an opening (9), in such a manner that unlocking can be effected from outside by pressure on the spring tongue (3).

3. Storage container according to Claim 1 or 2, characterized in that the partitions (2, 33) have a height such that, when the partitions (2, 33) are fully inserted, their top edge (10, 34) does not project beyond the peripheral stacking rim (11, 37) of the box (1, 31).

4. Storage container according to Claims 1 to 3, characterized in that the rim of the container is provided with cutouts (35, 36, 49) into which the catch devices (30, 39, 50) provided on the partition (33, 47) penetrate, said devices being brought into engagement with a peripheral reinforcing rim (40, 46) or label carrier (43).

## Revendications

1. Récipient de stockage susceptible d'être compartimenté et destiné à recevoir des petites pièces ou similaires, de préférence bac de stockage, ayant des cloisons intermédiaires munies au bord supérieur de dispositifs d'encliquetage élastiques qui s'accrochent en fin de course derrière une arête de la paroi latérale du bac, caractérisé en ce que les cloisons intermédiaires sont glissées dans des rainures du bac, en ce que les dispositifs d'encliquetage sont sous forme de languettes souples (3, 30, 39, 50), qui sont fixées latéralement au bord supérieur de la cloison intermédiaire (2, 23, 33, 47), qui s'étendent vers le bas et qui sont plus larges que l'épaisseur de la cloison intermédiaire (2, 23, 33, 47) , grâce au fait qu'une rainure (5), dans laquelle la cloison intermédiaire (2, 23, 33, 47) est montée, possède, dans la partie supérieure de la paroi du bac (1) ou dans une nervure de renforcement (12) qui y est prévue, une partie élargie (6) de manière à recevoir la languette élastique (3).

2. Récipient de stockage suivant la revendication 1, caractérisé en ce qu'il est prévu à l'extrémité de la languette élastique (3) un renforcement qui pénètre en fin de course de la cloison intermédiaire (2) derrière une saillie (8) à proximité de laquelle une ouverture (9) est pratiquée dans la paroi du bac (1) de manière à pouvoir effectuer le déverrouillage en exerçant une pression sur la languette élastique (3) de l'extérieur.

3. Récipient de stockage suivant la revendication 1 ou 2, caractérisé en ce que la hauteur des cloisons intermédiaires (2, 33) est telle que leur bord supérieur (10, 34) ne dépasse pas du bord d'empilage périphérique (11, 37) du bac (1, 31) lorsque la cloison intermédiaire (2, 33) est introduite à fond.

4. Récipient de stockage suivant les revendications 1 à 3, caractérisé en ce qu'il est prévu dans le bord du bac des encoches (35, 36, 49) dans lesquelles pénètrent les dispositifs d'encliquetage (30, 39, 50) prévus sur la cloison intermédiaire (33, 47) pour s'accrocher à un bord de renforcement périphérique (40, 46) ou à un support d'étiquettes (43).
